# EUROPÄISCHE PATENTSCHRIFT

(11) **EP 0 159 534 B1**
(45) Veröffentlichungstag und Bekanntmachung des Hinweises auf die Patenterteilung: **20.05.1987**
(21) Anmeldenummer: 85103159.1
(22) Anmeldetag: 19.03.1985
(51) Int. Cl.: F21V 11/02

(54) **Langgestreckte Leuchte**
Elongated light fitting
Lampe de forme allongée

(30) Priorität: 31.03.1984 DE 3412162
(43) Veröffentlichungstag der Anmeldung: 30.10.1985
(73) Patentinhaber: TRILUX-LENZE GmbH & Co. KG, D-5760 Arnsberg 1 (DE)
(72) Erfinder: Grawe, Franz Eugen, Dipl.-Phys. Ing., D-5760 Arnsberg 1 (DE); Grimm, Manfred, D-5760 Arnsberg 1 (DE); Schneppendahl, Richard, Dr.-Ing., D-5760 Arnsberg 1 (DE); Hasemann, Fred, Dr.-Ing., D-5760 Arnsberg 1 (DE)
(74) Vertreter: Schröter, Martin, Dipl.-Ing.

## Beschreibung

Die Erfindung betrifft eine Leuchte mit mindestens einer langgestreckten Leuchtstofflampe und einem parallel zu einer Ebene durch die Lampenachse angeordneten Raster aus lampenachsparallelen Längsreflektoren und dazu kreuzend angeordneten, im Querschnitt etwa V-förmigen, reflektierenden Querlamellen deren Lamellenschenkel in Richtung von der genannten Ebene ab konvergieren und vorzusgweise im Querschnitt parabelförmig ausgebildet sind.

Diese Leuchtenraster bilden einen Blendschutz, mit dem insbesondere erreicht werden soll, daß unter bestimmtem Sichtwinkel eine Raumbeleuchtung im wesentlichen blendungsfrei ist. Leuchten nach dem Oberbegriff des Anspruches 1 sind bekannt aus der DE-PS 30 05 762. Ihre Raster werden dabei gebildet von lampenachsparallelen Längsreflektoren und dazu rechtwinklig angeordneten, im Querschnitt etwa V-förmigen reflektierenden Querlamellen, deren Lamellenschenkel im Querschnitt parabelförmig sind. Mit diesen Rastern wird jedoch nur ein Teil des Lichtstromes gelenkt. Der senkrecht austretende Lichtstromanteil der Lampe geht ungehindert durch die Raster hindurch und kann daher zu starken Aufhellungen in darunter angeordneten Bereichen führen, beispielsweise zu Reflexblendungen bei entsprechender Anordnung an einem Arbeitsplatz.

Ziel der Raster ist es ebenfalls den Lichtstrom der langgestreckten Leuchtstofflampe in gewünschte Richtungen zu lenken. In Lampenquerrichtung gelinge dies einfach, da die im Querschnitt rohrförmige Leuchtstofflampe eine relativ kleine Abmessung im Vergleich zum Rasterquerschnitt besitzt und damit annähernd eine punktförmige Lichtquelle darstellt. In Langsrichtung ist die Lampe im Vergleich zu dem Zwischenraum zwischen zwei Lamellen seht groß. Jedes Lamellensegment wird von einem Lampenabschnitt beleuchtet der wesentlich länger als das Lamellensegment ist. Die Richtwinkung eines solchen Rahmers ist daher in Längsrichtung nur sehr gering.

Bei einer Arbeitsplatzleuchte nach der DE-OS 30 30 080 ist bereits vorgeschlagen worden, durch Schrägstellung der Rasterlamellen den Lichstrom in Lampenlängsrichtung in wirkungsvollerer Weise zu lenken. Der Lichtstrom der Lampe parallel oder nahezu parallel zur schrägstehenden Lamellenebene tritt zwischen den Lamellen ungehindert hindurch. Da sich diese Lamellen überlagern, tritt zwar kein Licht ungehindert in senkrechter Richtung aus es kommt jedoch durch Mehrfachreflexionen zu Aufhellung der Lamellen und damit zu Lichtstromanteilen in ungewünschter Richtung. Um diesen ungewünschten Anteil zu verringern, ist vorgeschlagen worden, entweder nicht reflektierende, d.h. schwarze Hilfslamellen anzubringen oder die Unterseite der schräg stehenden Lamellen nicht reflektierend auszubilden. Beides führt zu hohen Lichtverlusten. Insbesondere treten bei diesen Leuchten in relativ großen Endbereichen Aufhellungen aufgrund des direkten Lichtaustrittes und durch Mehrfachreflektionen auf, so daß darunter angeordnete Arbeitsplätze einen hohen Lichtstromanteil aus ungünstigen Winkeln erhalten, der zu Reflexblendungen führt. Diese Aufhellungen können nicht durch bereits vorgeschlagene geschwäzte Hilfslamellen verhindert werden, die darüberhinaus die Fertigungskosten eines solchen Rasters erhöhen und zu hohen Lichtverlusten führen.

Mit Prismenabdeckungen an langgestreckten Leuchten ist bereits nach der DE-PS 26 30 556 vorgeschlagen werden den Lichtstrom in Lampenlängsrichtung zu lenken, um weitgehend gerichtetes Licht zu erhalten. In der Praxis zeigt sich jedoch, daß jedes Prisma eine Strahlenteilung durch Brechung bewirkt. Das Prisma als optisches System ist sehr klein im Vergleich zur Lichtquelle. Neben der Lichtlenkung die nur für einen kleinen Raumwinkelbereich in gewünschter Richtung erfolgt, tritt für den übrigen großen Raumwinkelbereich erhebliche Streuung und Totalreflektion auf, so daß sich der gewünschten Lichtlenkung ein sehr großen Streuanteil überlagert. Die nicht zu vermeidende Lichtleitung in solchen Kunststoffprismenabdeckungen führt außerdem zu einer so hohen Gesamtaufhellung der Abdeckung, die Blendwirkungen am darunter angeordneten Arbeitsplatz entstehen lassen.

Die Aufgabe der Erfindung besteht darin bei einer Leuchte der eingangs genannten Art den überwiegenden des nach unten austretenden Lichtstromanteils der Lampe in Längsrichtung mit dem Raster in den unteren Halbraum zu lenken, so daß nur ein sehr deringer Lichtstromanteil direkt und ungelenkt von der Lampe in Lampenlängsrichtung gesehen durch das Raster hindurchtritt.

Gelöst wird diese Erfindungsaufgabe an einer Leuchte der eingangs genannten Art, die dadurch gekennzeichnet ist daß jeweils an einem Schenkel jeder Querlamelle ein schräg zur Lampe gerichtetes, sich nahezu bis an die Lampe erstreckendes Lichtleitblech angeordnet ist, welches den Zwischenraum von diesem Schenkel zur nächst benachbarten Querlamelle überdeckt.

Erfindungsgemäß wird die langgestreckte Lampe durch die bis nahe an die Lampe reichenden Lichtleitbleche in Abschnitte unterteilt wobei jede Lamelle bzw. jedes Lamellensegment nur von einem bestimmten kurzen Lampenabschnitt beleuchtet wird. Das lichtlenkende "optische System" erhält damit nur Lichtstrom aus einem begrenzten Raumwinkelbereich. Je nach Neigung der Lichtleitbleche kann der "leuchtende" Raumwinkelbereich in seiner Lage in Bezug auf die lichtlenkende Optik verändert werden. Somit kann die gewünschte Hauptabstahlrichtung entsprechend der gewünschten Lichtverteilung der Leuchte vorausbestimmt werden, wobei kein oder kein nennenswerter Lichtstromanteil direkt aus dem Raster austritt. Diese Leuchten sind daher bei entsprechender Stellung der Querlamellen mit ihren Lichtleitblechen besonders geeignet für die Verwendung als Arbeitsplatzleuchten in Verbindung mit Bildschirmgeräten, bei denen erhöhte Anforderungen an die Blendungsfreiheit gestellt werden.

Anhand schematischer Längsschnitte durch Rasterleuchten wird die Erfindung im folgenden näher erläutert. Es zeigt:
Figur 1 einen Teillängsschnitt durch eine Rasterleuchte an deren Querlamellen zueinander parallele lichtleitbleche angeformt sind.
Figur 2 einen Längsschnitt durch eine Rasterleuchte mit nach außen gerichteter Lichtstromverteilung.
Figur 2a die zugehörige Lichtverteilungskurve,
Figur 3 einen Längsschnitt durch eine Rasterleuchte mit asymmetrischer Lichtstromverteilung
Figur 3a die zugehörige Lichtverteilungskurve,
Figur 4 einen Längsschnitt durch eine Rasterleuchte mit nach innen gerichteter Lichtstromverteilung.
Figur 4a die zugehörige Lichtverteilungskurve.

Zunächst wird auf Fig. 1 Bezug genommen. Unter der im nicht gezeigten Gehäuse gehaltenen Lampe 3 ist ein Raster untergesetzt, welches aus lampenachsparallelen Längsreflektoren 2 und dazu rechtwinklig angeordneten, im Querschnitt V-förmigen Querlamellen 3 gebildet wird. Die Schenkel 34 und 32 dieser Reflektoren bildenden Querlamellen sind im Querschnitt parabelförmig ausgebildet. Vorzugsweise bestehen die Lamellen aus hochglänzendem oder seidenmatt strukturiertem Spiegelmaterial. Jeweils an einem Schenkel 31 der Querlamellen 3 sind schräg nach oben unter einem Winkel a zur Horizontalen Lichtleitbleche 4 angeordnet, die nahezu bis zur Lampe 1 reichen.

Um zu verhindern, daß direktes Licht von der Lampe 1 durch den Zwischenraum zweier benachbarter Querlamellen 3 nach außen tritt, sind die Lichtleitbleche 4 so bemessen, daß sie den Zwischenraum zwischen benachbarten Querlamellen 3 in der senkrechten Projektion überdecken. Wie die Strahlen 5 zeigen, tritt bei der dargestellten Leuchte verwiegend am Lamellenschenkel 31 reflektiertes Licht aus dem Raster in Längsrichtung der Lampe 1 aus. Durch die parallele Anordnung der Lichtleitbleche 4 zueinander wird eine starke Gleichrichtung des reflektiert austretenden Lichtstromes erreicht.

Um eine von einer Quersymmetrieachse ausgehende nach außen gerichtete Lichstromverteilung erhalten, können entsprechend Fig. 2 an einem Raster zwei Rasterabschnitte ausgebildet werden. Rechts von der Symmetrieachse weisen die Lichtleitbleche 4 B an den Querlamellen 3 B schräg nach rechts oben, so daß sich eine Lichtstromrichtung etwa entsprechend dem Strahl 5 B ergibt. Links von der Symmetrieachse sind die Lichtleitbleche 4 A an den Querlamellen 3 A schräg nach links oben bis zur Lampe 1 gerichtet. Es ergibt sich die Lichtstromrichtung entsprechend dem Strahl 5 A.

Eine asymmetrische Lichtstromlenkung wird mit einer Rasterleuchte nach Fig. 3 erreicht. Sämtliche Lichtleitbleche 4 C sind parallel zueinander schräg nach rechts oben bis zur Lampe 1 reichend gerichtet. Es ergibt sich eine Richtwirkung entsprechend den Strahlen 5 C. Die Lichtverteilung entspricht der Lichtverteilungskurve entsprechend Fig. 3a.

Insbesondere als Arbeitsplatzleuchte ist eine Rasterleuchte nach Fig. 4 einsetzbar. Das Raster dieser Leichte mit der Lampe 1 ist wiederum in zwei Abschnitte eingeteilt. Rechts von der Symmetrieachse sind an den Querlamellen 3 E die Lichtleitbleche 4 E schräg nach links oben bis zur Lampe 1 reichend ausgebildet. Links von der Symmetrieachse sind dagegen an den Querlamellen 3 D schräg nach rechts oben nahezu bis zur Lampe 1 reichend aus gebildet. Die angedeuteten Strahlen 5 D und 5 E zeigen die ausgeprägten Vorzugsrichtungen der Lichtverteilungskurve gemäß Fig. 4a. Eine solche Lichtverteilung wird insbesondere für Arbeitsplatzbeleuchtungen gewünscht. Grundsätzlich besteht auch die Möglichkeit, die erfindungsgemäßen Raster in mehrere Bereiche mit zueinander parallelen bzw. gegeneinander gerichteten Lichtleitblechen aufzuteilen. Die Abstände der Querlamellen können dabei konstant oder unterschiedlich sein.

Es besteht auch die Möglichkeit, die Querlamellen des Rasters zur Längsrichtung der Lampe nicht rechtwinklig anzuordnen, um dadurch diagonal zum Leuchtengrundriß eine asymmetrische Lichtstärkeverteilung zu erreichen.

## Patentansprüche

1. Leuchte mit mindestens einer langgestreckten Leuchtstofflampe und einem parallel zu einer Ebene durch die Lampenachse angeordneten Raster aus lampenachsparallelen Längsreflektoren und dazu kreuzend angeordneten, im Querschnitt etwa V-förmigen, reflektierenden Querlamellen deren Lamellenschenkel in Richtung von der genannten Ebene ab konvergieren und vorzugsweise im Querschnitt parabelförmig ausgebildet sind dadurch gekennzeichnet daß jeweils an einem Schenkel (31) jeder Querlamelle (3) ein schräg zur Lampe gerichtetes, sich nahezu bis an die Lampe (1) erstreckendes Lichtleitblech (4) angeordnet ist, welches den Zwischenraum von diesem Schenkel zur nächst benachbarten Querlamelle (3) überdeckt.

2. Leuchte nach Anspruch 1, dadurch gekennzeichnet, daß sämtliche Leitbleche (4, 4C) parallel zueinander angeordnet sind.

3. Leuchte nach Anspruch 1 dadurch gekennzeichnet, daß die Leitbleche (4A, 4D bzw. 4B, 4E) bereichsweise gegeneinander gerichtet sind.

4. Leuchte nach Anspruch 1, dadurch gekennzeichnet, daß die Leitbleche (4) am jeweiligen Schenkel (31) der Querlamelle (3) angeformt sind.

## Claims

1. Luminaires with at least one elongated fluorescent lamp below which is arranged a louvre, parallel to a plane through the axis of the lamp and consisting of longitudinal reflectors which are parallel to the axis of the lamp, and transversely arranged reflecting cross-lamella which are approximately V-shaped in cross section, the sides of which are convergent in the direction away from the referred to plain and in cross section, preferably parabolic shaped, which are further characterized by the arrangement of a ligth controlling vane (4) at one side (31) of each cross-lamella (3), this being inclined to the lamp (1) and extending almost to the lamp, covering the space between the lamella side and the neighbouring cross-lamella (3).

2. Luminaires according to claim 1 are characterized by all controling vanes (4, 4C) being arranged in parallel to each other.

3. Luminaires according to claim 1 are characterized by the controlling vanes (4A, 4D as well as 4B, 4E) in certain areas being directed towards each other.

4. Luminaires according to claim 1 are characterized by the controlling vanes (4) forming part of the side (31) ot the associated-cross-lamella (3).

## Revendications

1. Luminaire comprenant au moins un tube fluorescent rectiligne et un paralume qui est monté parallèlement à un plan passant par l'axe du tube et qui est constitué par des réflecteurs longitudinaux parallèles à l'axe de la lampe et par des lamelles transversales réflectrices dont la section est sensiblement en forme de V et qui sont montées de façon à croiser les réflecteurs, les ailes de ces lamelles, qui sont de préférence à section parabolique, convergeant l'une vers l'autre dans le sens opposé au plan précité, caractérisé par le fait qu'une des ailes (31) de chaque lamelle transversale (3) est munie d'une lame translucide (4) oblique par rapport à la lampe (1) et s'étendant sensiblement jusqu'à celle-ci en recouvrant l'espace compris entre cette aile et la lamelle transversale (3) avoisinante.

2. Luminaire selon la revendication 1, caractérisé par le fait que toutes les lames translucides (4, 4C) sont parallèles entre elles.

3. Luminaire selon la revendication 1, caractérisé par le fait que les lames translucides (4A, 4D et, respectivement, 4B, 4E) d'une partie déterminée sont opposées à celles de l'autre.

4. Luminaire selon la revendication 1, caractérisé par le fait que les lames translucides (4) sont fabriquées en une seule pièce avec l'aile correspondante (31) de la lamelle transversale (3).
